# FASCICULE DE BREVET EUROPEEN

(11) **EP 1 358 649 B1**
(45) Date de publication et mention de la délivrance du brevet: **18.01.2006**
(21) Numéro de dépôt: 01974425.9
(22) Date de dépôt: 03.10.2001
(51) Int. Cl.: G09F 3/10

(54) **PROCEDE ET DISPOSITIF DE MASQUAGE D'UNE PARTIE D'UN VEHICULE**
VORRICHTUNG UND VERFAHREN ZUR MASKIERUNG EINES FAHRZEUGTEILS
METHOD AND DEVICE FOR MASKING PART OF A VEHICLE

(30) Priorité: 05.10.2000 FR 0012751; 27.08.2001 FR 0111145
(43) Date de publication de la demande: 05.11.2003
(73) Titulaire: Ganci, Eric, 40000 Marrakech (MA); Zebina, Denis Auguste, 40 000 Marrakech (MA)
(72) Inventeur: Ganci, Eric, 40000 Marrakech (MA); Zebina, Denis Auguste, 40 000 Marrakech (MA)
(74) Mandataire: Renaud-Goud, Thierry
(86) Numéro de dépôt international: PCT/FR2001/003044
(87) Numéro de publication internationale: WO 2002/029767

(56) Documents cités:
- EP-A- 0 334 360
- DE-U- 8 709 562
- GB-A- 2 265 404
- US-A- 2 239 040
- US-A- 2 979 840
- US-A- 3 752 304
- US-A- 4 420 520
- US-A- 4 572 761
- US-A- 4 646 364
- US-A- 4 802 692
- US-A- 5 150 726
- US-A- 5 205 454
- US-A- 5 562 964
- US-A- 5 631 055
- US-A- 5 649 631
- US-A- 5 894 923

## Description

La présente invention est relative à un procédé et à un dispositif de masquage d'une partie d'un véhicule automobile, afin de protéger cette partie de salissures susceptibles de résulter de la peinture d'une autre partie de ce véhicule.

Le domaine technique de l'invention est celui de la réparation de carrosserie automobile.

Il est connu de protéger les parties vitrées d'un véhicule automobile avant de peindre une partie au moins de la carrosserie, avec des masques recouvrant ces parties vitrées.

Par « partie vitrée », on entend essentiellement les parties non peintes du véhicule, en particulier le pare-brise, la lunette arrière, les vitres latérales gauche et droite, les optiques de phares et de feux arrière, les rétroviseurs extérieurs, ainsi que d'autres pièces telles que les roues, enjoliveurs de roue ou pare-chocs.

Pour cette opération de masquage, également dite de marouflage, on utilise habituellement du papier conditionné en un rouleau ; pour chaque organe à protéger, l'opérateur découpe et/ou déchire manuellement une feuille de papier ; la largeur de cette feuille est celle du rouleau de papier choisi, et la longueur de la feuille est approximativement déterminée par l'opérateur en fonction des dimensions de l'organe à protéger ; cette feuille présente donc deux premiers bords rectilignes parallèles, et deux deuxièmes bords dont la forme et l'orientation résultent de la technique de coupe utilisée ; en aucun cas la forme de la feuille ainsi formée ne correspond à celle de l'organe à protéger; l'opérateur peut ensuite déchirer et/ou froisser la feuille afin d'adapter grossièrement son contour à celui de l'organe à protéger ; ces opérations sont longues et délicates, et il n'en résulte jamais une feuille de forme parfaitement adaptée à celle de la pièce à protéger.

Dans le domaine technique du bâtiment, il a été exposé, dans le brevet US-A- 3,752,304, l'idée consistant à utiliser des masques triangulaires pour recouvrir, avec recouvrement de deux masques adjacents, la surface rectangulaire vitrée d'une fenêtre ; deux masques identiques sont groupés pour former un rectangle ; les masques forment un rouleau muni de perforations transversales pour la réparation manuelle de feuilles rectangulaires; ce document ne donne aucune indication sur le matériau en feuille utilisable.

Dans le domaine de la construction automobile, il est connu d'utiliser des masques de forme adaptée à celle d'une partie d'un véhicule pour protéger cette partie pendant une opération de peinture d'une autre partie du véhicule.

Le brevet US-A-4,420,520 décrit un masque de protection d'une partie vitrée ou bombée d'un véhicule, qui est réalisé dans un matériau en feuille, son contour étant en partie curviligne.

Le brevet US 2,371,859 décrit un dispositif de masquage flexible qui est constitué d'une bande de caoutchouc et d'une couverture flexible en tissu qui est étalée sur la partie de carrosserie à protéger, en étant fixée et suspendue à la bande de caoutchouc ; cette bande est suffisamment flexible pour être appliquée à des surfaces présentant des coins et des contours irréguliers ; elle comporte une série de cavités formant des ventouses pour solidariser par succion la bande à la carrosserie, de sorte qu'aucun adhésif n'est nécessaire. Bien que ce dispositif présente des avantages, il n'est pas adapté pour permettre à moindre coût, de masquer rapidement et avec précision une partie vitrée d'un véhicule automobile.

Le document EP 334 360 décrit des structures feuilletées de masquage d'une partie de la face inférieure d'un véhicule comprenant une couche de mousse de matière plastique, une couche d'adhésif revêtant une face de la couche de mousse, et une feuille de protection décollable qui recouvre la couche adhésive ; des lignes de découpe discontinues constituées par des rainures ou des perforations sont prévues pour permettre de découper manuellement une partie de cette structure pour former un masque constitué d'un ou plusieurs masque(s) élémentaire(s) délimité(s) par ces lignes. On comprend qu'un tel système permet d'obtenir un masque présentant une forme très approximativement adaptée à la forme d'une partie de véhicule à protéger ; une telle structure ne s'adapte en fait parfaitement qu'à une partie de véhicule dont la forme épouse celle d'un masque élémentaire ou de plusieurs masques élémentaires juxtaposés ; une telle structure ne permet donc pas d'épouser précisément le contour d'une partie vitrée d'un véhicule.

L'invention a pour objet de proposer des masques de marouflage, leur procédé de fabrication et leur utilisation, qui soient améliorés et qui remédient, en partie au moins, aux inconvénients des procédés et dispositifs connus de marouflage.

La présente invention a pour objet de proposer des masques de protection de parties vitrées de véhicules à moteur, en particulier de véhicules de transport, routier, aérien ou ferroviaire qui soient adaptés à la protection, à l'unité et à la demande, d'une quelconque partie vitrée d'un véhicule quelconque.

Selon un premier aspect, l'invention définie par les caractéristiques de la revendication 1 consiste à proposer un masque de protection d'une partie vitrée et/ou bombée d'un véhicule, qui est réalisé dans un matériau en feuille, et dont le contour est curviligne, en partie au moins et généralement en totalité, notamment en forme de polygone curviligne, de sorte que le contour du masque peut correspondre précisément, après déformation du masque en le plaquant contre ladite partie de véhicule, au contour de cette partie.

Afin de faciliter cette déformation au cours de laquelle le masque passe d'une configuration sensiblement plane à une configuration à trois dimensions (gauche) généralement complexe, ledit matériau en feuille constituant le masque est mince et léger ; l'épaisseur (repère 119 figure 14) de ce matériau est inférieure à 200 microns, en particulier située dans une plage allant de 20 à 80 microns; la masse surfacique de ce matériau est inférieure à 200 g/m², en particulier située dans une plage allant de 20 à 80 g/m², de préférence encore de 30 à 60 g/m², en particulier voisine de 40 à 45 g/m².

De préférence, ledit matériau est monocouche et dénué d'adhésif.

Afin d'éviter que le masque ne se déforme ou ne se détériore lorsqu'il est en contact avec des substances aqueuses ou huileuses, on utilise un matériau présentant, sur ses deux faces, une résistance élevée à la pénétration de ces substances ; à cet effet, selon un mode préféré de réalisation, on choisit un papier simili-sulfurisé (ingraissable) sur ses deux faces, ou un papier kraft couché deux faces en polyéthylène.

Alternativement, le masque peut être réalisé en une matière plastique résistant aux solvants utilisés pour la peinture du véhicule, par thermoformage par exemple.

Afin de faciliter la manipulation d'un masque par l'opérateur, et de faciliter également le conditionnement, le transport et le stockage d'une pluralité de masques, le masque est prolongé (bordé), le long d'un de ses côtés curvilignes, par une bande (ou lisière) dudit matériau en feuille dont le contour présente de préférence une portion rectiligne.

Cette bande permet de manipuler le masque dont elle est solidaire, sans contact avec le masque et donc sans risque de le détériorer.

Par ailleurs, une telle bande facilite la solidarisation mutuelle de plusieurs masques, par solidarisation des bandes respectivement associées à chacun des masques ; à cet effet, on peut empiler plusieurs masques - et leurs bandes associées - de façon à ce que les bandes se recouvrent en tout ou partie, puis solidariser les bandes entre elles, par agrafage ou par collage; en outre ou alternativement, les bandes peuvent être percées d'un ou plusieurs orifices séparés d'une distance prédéterminée, et dont le diamètre permet le passage d'une tige faisant partie d'un support de masques ; une pluralité de masques peuvent ainsi être stockés suspendus à un tel support par l'intermédiaire de leur bande respective.

Alternativement, les masques peuvent être stockés à plat dans un meuble présentant une pluralité de compartiments qui sont superposés les uns aux autres.

Dans ce cas notamment, la portion rectiligne du contour de la bande favorise un rangement compact et ordonné de plusieurs masques empilés, cette portion servant de butée lors de l'introduction des masques dans un compartiment du meuble ; de la même façon, cette portion rectiligne permet de réaliser facilement un empilement ordonné et harmonieux de plusieurs masques de formes différentes; ceci facilite le conditionnement dans un sachet souple (en matière plastique par exemple) de plusieurs masques.

Selon l'invention, la ligne courbe séparant un masque de sa bande associée est affaiblie par la présence de perforations ou de découpes de sorte que la désolidarisation d'un masque par rapport à la bande le prolongeant est facilitée.

Afin d'éviter de détériorer un masque lors de son transport, son stockage ou sa manipulation, celui-ci peut être plié en deux selon une ligne de pliage sensiblement médiane, ou bien peut être plié en accordéon selon plusieurs lignes de pliage parallèles entre elles et sensiblement orthogonales à la direction de plus grande dimension d'un masque ; ceci facilite en outre le conditionnement et le stockage de masques de grandes dimensions, comme en particulier les masques de protection d'un pare-brise ou d'une lunette arrière d'un véhicule.

L'invention a notamment pour résultat un colis comportant une pluralité de masques à usagé unique, qui sont de préférence chacun prolongés par au moins une portion prolongatrice - telle qu'une bande - du matériau en feuille constituant le masque, et comportant des moyens de réunion pour réunir ensemble lesdits masques, ladite pluralité de masques permettant d'occulter plusieurs parties vitrées distinctes d'un véhicule ou d'une pluralité de véhicules identiques.

Ainsi, pour pouvoir protéger les parties vitrées d'une gamme déterminée de modèles de véhicules, il convient d'utiliser autant de colis différents qu'il y a de modèles différents dans ladite gamme.

Lesdits moyens de réunion peuvent comporter des agrafes ou de la colle solidarisant lesdits masques par leurs dites portions prolongatrices, et/ou un sachet souple enveloppant lesdits masques et leurs portions prolongatrices associées ; alternativement, les masques peuvent être reliés par leurs portions (ou bandes) prolongatrices associées de façon à former une bande continue comportant une pluralité de masques, cette bande étant enroulée pour former un rouleau ou bien pliée en zig-zag pour former une pile.

L'invention a notamment pour avantage de permettre, dans un atelier de réparation de carrosserie, de disposer avec un encombrement réduit, d'une grande quantité de masques de formes différentes permettant de masquer rapidement et avec précision, une ou plusieurs parties vitrées bombées d'un modèle quelconque de véhicule, à l'unité et à la demande.

La présente invention propose, selon un autre aspect, une bande de papier, qui est de préférence enroulée sur un mandrin tubulaire pour former un rouleau, dans laquelle sont découpés, en partie, une pluralité de masques de forme identique adaptée à la forme d'une partie vitrée d'un véhicule déterminé, et qui comporte une pluralité de premières portions de liaison affaiblies (de moindre résistance) s'étendant entre (et/ou séparant) deux masques adjacents de ladite bande, permettant de faciliter la désolidarisation des masques et d'éviter des déchirures inopportunes de la bande.

Alternativement, la bande de papier peut être pliée en zig-zag à la manière de papier « listing » (listage).

Au sens de la présente demande, le terme « papier » désigne, outre le papier, les matériaux non métalliques en feuille, en particulier les matières plastiques et les matériaux stratifiés.

Afin d'augmenter la résistance mécanique de la bande de papier, celle-ci peut comporter au moins une lisière latérale détachable qui s'étend en continu le long d'un de ses bords, et qui est séparée desdits masques par une deuxième portion affaiblie (de moindre résistance) de façon à faciliter sa désolidarisation desdits masques.

Selon un mode préféré de réalisation, la bande de papier comporte deux lisières latérales détachables continues qui s'étendent respectivement le long de chacun de ses bords longitudinaux.

Selon une alternative préférée de réalisation, l'une ou l'autre ou les deux lisières latérales détachables sont discontinues ; dans ce cas, le contour de chacun des masques comporte une partie affleurante le long d'au moins un des bords de la bande de papier, c'est à dire s'étend tangentiellement à celui-ci, ce qui contribue à diminuer les chutes inutiles de papier.

Afin de limiter ces chutes de papier, lesdites premières portions affaiblies de liaison entre deux masques ont une largeur très petite comparée aux dimensions du masque : le rapport de cette largeur à la dimension moyenne d'un masque est de préférence inférieure ou égale à 10⁻¹ ; ce rapport peut aller jusqu'à 10⁻², 10⁻³ ou 10⁻⁴, et peut même dans certaines applications, être de valeur nulle, lorsque les contours de deux masques adjacents sont disposés tangentiellement l'un à l'autre.

De préférence, le rapport de la largeur de chacune desdites lisières latérales à ladite dimension moyenne du masque est situé dans la, même plage de valeurs que celles indiquées ci-dessus concernant lesdites portions de liaison ; par dimension moyenne d'un masque, on entend son diamètre équivalent (D) qui est calculé par la formule $D = √ ( 4 S / π )$, où S est la surface du masque.

Afin de limiter les chutes et/ou pour limiter la largeur desdites premières portions affaiblies de liaison, lesdits masques peuvent être disposés tête-bêche deux à deux.

Dans un mode préféré de réalisation, la bande de papier comporte une seule pluralité de masques identiques ; selon une variante préférée, la bande peut comporter au moins deux pluralités de masques : une première pluralité de premiers masques identiques (par exemple de forme adaptée à celle d'une vitre latérale avant d'un véhicule déterminé), et une deuxième pluralité de deuxièmes masques identiques (par exemple de forme adaptée à celle d'une vitre latérale arrière dudit véhicule), qui sont d'une forme différente de celle desdits premiers masques.

Dans ce cas, lesdits premiers masques sont disposés alternativement avec lesdits deuxièmes masques, le long de la bande de papier.

L'affaiblissement des portions de liaison et/ou des lisières peut être obtenu par une perforation ou une coupe discontinue de la bande de papier, le long d'une ligne d'affaiblissement qui peut s'étendre le long d'une portion au moins du contour des masques, et qui peut être rectiligne ou curviligne, transversale, longitudinale, ou oblique. ,

Afin de limiter le nombre de bandes de papier nécessaires pour masquer toutes les parties vitrées d'un véhicule déterminé, on peut imbriquer sur une bande de papier 2, 3, 4 (ou plus), masques de forme différente.

Dans le même but, on peut également utiliser un papier ayant des propriétés absorbantes de produits liquides ou pâteux sensiblement identiques pour ses deux faces, de sorte qu'un masque tel que celui d'une vitre avant gauche pourra indifféremment être utilisé pour masquer cette vitre ou pour masquer la vitre « symétrique », c'est-à-dire la vitre avant droit du même véhicule.

On peut également prévoir d'inclure un ou plusieurs masques de petites dimensions, tels que les masques de phares, à l'intérieur d'un masque de grande dimension, tel que le masque du pare-brise (du même véhicule).

On peut alors séparer les deux masques le long d'une zone affaiblie s'étendant le long du contour du masque de petites dimensions ; après séparation de ces deux masques, l'évidement créé à l'intérieur du masque de grande dimension peut être utilisé pour solidariser le masque à la partie vitrée à l'aide d'une bande adhésive s'étendant en partie dans l'évidement ; cet évidement peut (en tant que de besoin) facilement être occulté par une autre feuille de papier grossièrement coupée.

Afin de faciliter la séparation des masques prédécoupés dans la bande de papier et d'optimiser le nombre de masques par rouleau, on utilise de préférence un papier dont le grammage est inférieur ou égal à 200 g/m², en particulier inférieur ou égal à 100 g/m², par exemple de l'ordre de 20 à 60 g/m².

Afin de faciliter la maniabilité des rouleaux, on utilisera de préférence une bande de papier de largeur inférieure ou égale à 1 m, de longueur inférieure ou égale à 200 m, et de masse inférieure ou égale à 20 kg ; à cet effet également, on limitera le diamètre des rouleaux à 15 ou 20 cm environ au maximum.

Selon un autre aspect, l'invention consiste à proposer un dispositif de stockage et de distribution de masques prédécoupés aux formes des parties vitrées de plusieurs véhicules automobiles ; le dispositif comporte une pluralité de barres parallèles qui sont (chacune) aptes à recevoir un, ou de préférence plusieurs, routeau(x) de papier; chaque rouleau comporte au moins une pluralité de masques prédécoupés et formant une bande ; la bande peut être déroulée de la longueur nécessaire pour en extraire un masque, par rotation du rouleau et/ou de la barre supportant le rouleau ; cette rotation peut résulter d'un effort manuel de traction exercée sur l'extrémité libre de la bande de papier.

Selon un mode préféré de réalisation, le dispositif comporte une pluralité de barres (ou arbres) support de rouleaux, qui sont superposées et sont supportées par un châssis commun auxdites barres ; le pas d'espacement des barres est de préférence inférieur ou égal à 30 cm.

L'invention procure un dispositif compact, simple à fabriquer et à utiliser ; afin d'améliorer encore sa compacité, il peut comporter deux séries de barres superposées qui s'étendent dans deux plans sensiblement verticaux.

De préférence, les barres sont de longueur identique, et leur longueur leur permet de recevoir plusieurs rouleaux côte à côte ; on peut ainsi regrouper sur une barre (ou sur deux barres adjacentes) les rouleaux -comportant tous les masques d'un modèle de véhicule déterminé, afin de faciliter le repérage des rouleaux sur le râtelier de stockage et de distribution.

D'autres avantages et caractéristiques de l'invention apparaissent dans la description suivante qui se réfère aux dessins annexés, et illustre sans aucun caractère limitatif des modes préférentiel de réalisation de l'invention.
Les figures 1 à 5 illustrent schématiquement cinq exemples de réalisation de bande de papier comportant des masques de partie vitrée de formes différentes.
La figure 6 illustre schématiquement en vue de face un dispositif (ou râtelier) de stockage et de distribution de masques de marouflage, équipé de douze rouleaux.
La figure 7 illustre schématiquement en vue en perspective éclatée la structure mécanique d'un dispositif de stockage et de distribution de masques prédécoupés et conditionnés en rouleaux.
La figure 8 illustre à échelle agrandie la bande de papier de la figure 3.
La figure 9 illustre en perspective schématiquement une variante de réalisation dans laquelle la bande est pliée.
La figure 10 est une vue en plan d'un masque conforme à l'invention duquel est solidaire une bande prolongatrice.
La figure 11 est une vue en plan d'un masque conforme à l'invention duquel est solidaire un cadre prolongateur, et d'une portion de bande continue à laquelle est incorporé le masque.
La figure 12 est une vue en perspective schématique d'un colis réunissant plusieurs masques différents permettant d'occulter plusieurs parties vitrées distinctes d'un modèle déterminé de véhicule.
La figure 13 est une vue en perspective schématique d'un meuble de rangement de masques différents.
La figure 14 est une vue en coupe partielle d'une feuille de matériau rentrant dans la constitution d'un masque selon l'invention.

Par référence aux figures 1 à 5 et 8 en particulier, la bande 1 en papier dans laquelle sont prédécoupés les masques de marouflage, est enroulée sur un mandrin tubulaire d'axe 2 pour former un rouleau 3.

La partie déroulée de la bande 1 s'étend selon un axe 4 ; les bords latéraux 5 et 6 de la bande sont parallèles à l'axe 4 ; la largeur 7 de la bande 1 figure 1 est adaptée à la largeur 8 des masques 9 identiques qui sont prédécoupés dans cette bande ; chaque masque 9 peut être calqué sur la forme d'un pare-brise d'un véhicule automobile déterminé, et les masques 10, 11, 12, 13 et 14 prédécoupés dans les bandes des figures 2 à 5 peuvent respectivement correspondre à la forme des vitres avant (masques 10a, 10b), des vitres arrières (masques 11a, 11b, 12a, 12b, 12c, 12d), du rétroviseur (13a, 13b) et des capots de phare (14) dudit véhicule déterminé.

Ainsi, pour un type ou modèle de véhicule peuvent être prévus de quatre à huit rouleaux, en particulier les six rouleaux 3₁ à 3₆ de la figure 6 ; les six aubes rouleaux 3₇ à 3₁₂ contiennent les masques de forme adaptée aux parties vitrées d'un deuxième type ou modèle de véhicule; les différents rouleaux adaptés à un véhicule déterminé sont regroupés côte à côte sur une ou plusieurs barres adjacentes 15 du dispositif 16 de distribution de masques.

Le distributeur 16 illustré figure 7 comporte huit premières barres 15₁ parallèles d'axe horizontal, et superposées, qui s'étendent en face avant du distributeur et comporte huit deuxièmes barres 15₂ horizontales superposées qui s'étendent en face arrière du distributeur ; les barres 15, 15₁, 15₂ sont fixées sur un châssis 160 et disposées régulièrement espacées le long d'un axe vertical.

Le châssis repose au sol par des pieds 17 et reçoit des panneaux latéraux 18, 19 et supérieur 20 qui abritent les rouleaux et reçoivent des signes indiquant, pour chaque barre et/ou chaque rouleau, le véhicule et la partie vitrée correspondante.

Les masques 9, 10, 11 et 13 sont en forme de quadrilatères curvilignes tandis que les masques 12a à 12d, qui sont de forme identique correspondant à celle d'une vitre de Custode (partie arrière d'une vitre arrière) d'un véhicule, sont en forme de triangle curviligne, et les masques de phare 14 sont en forme de languette.

Le contour du masque 9 est défini par quatre tronçons rectilignes 21 à 24 parallèles deux à deux et raccordés par quatre tronçons curvilignes en forme d'arc de cercle; des perforations et/ou des segments coupés sont disposés de façon discontinue le long de ces tronçons et forment un contour affaibli autour du masque 9, facilitant sa séparation par rapport aux portions de la bande de papier qui entourent le masque ; ces portions consistent en deux lisières latérales 25 et 26 de faible largeur 53, et en deux portions 27 et 28 de liaison, de largeur également faible.

Les lisières 25, 26 s'étendent entre le bord 5 de la bande 1 et le tronçon rectiligne 21 d'une part, et entre le bord 6 de la bande 1 et le tronçon rectiligne 23 d'autre part.

Chaque portion 27, 28 de liaison s'étend entre deux masques 9 consécutivement prévus sur la bande 1, et comporte un tronçon affaibli 29 perforé et/ou coupé de façon discontinue, qui s'étend d'un bord 5 à l'autre 6 de la bande 1, le long d'une droite perpendiculaire à ces bords.

De façon similaire, les bandes illustrées figures 2 à 5 comportent des portions transversales de liaison entre deux masques adjacents qui sont affaiblies par la présence de lignes 30 à 33 perforées et/ou prédécoupées qui s'étendent perpendiculairement aux bords 5, 6.

En outre, la bande illustrée figure 2 comporte une portion oblique de liaison entre deux masques 10a, 10b qui s'étend selon (et englobe) une ligne oblique (par rapport aux bords 5, 6) perforée 34 ; de façon similaire, une bande de liaison oblique incluant une ligne 35 oblique de prédécoupage sépare deux masques 14 adjacents disposés tête-bêche (figure 5).

Dans le mode de réalisation illustré figures 3 et 8, la bande 1 comporte une pluralité de masques 11a, 11b de forme identique, qui sont disposés alternativement avec une pluralité de masques 12a, 12b, 12c et 12d de forme identique, disposés symétriquement par rapport à l'axe 4, et qui sont imbriqués par deux entre deux masques 11a, 11b, la forme des masques 12a à 12d étant différente de celle des masques 11a, 11b.

Dans ce mode de réalisation, la bande comporte des portions transversales 36 de liaison affaiblies par les lignes perforées 31, ainsi que des portions longitudinales 37 de liaison affaiblies par des lignes perforées longitudinales 38 parallèles à l'axe 4.

Dans le mode de réalisation illustré figure 9, la bande 1 de papier est uniquement constituée d'une pluralité de masques 50 de forme rectangulaire arrondie; deux masques adjacents sont solidaires par une partie prédécoupée rectiligne 51 de contour ; ainsi la bande est dénuée de lisières latérales, celles-ci étant séparées de la bande lors de sa fabrication ; dans cet exemple de réalisation, la largeur des portions transversales de liaison 51 entre deux masques adjacents, est nulle. La bande 1 est pliée selon les lignes 51 de prédécoupé qui s'étendent perpendiculairement aux bords 5, 6, de façon à former une pile 52 de masques 50.

Les bandes peuvent en particulier être constituées de papier dont le grammage est voisin de 40 à 45 g/m².

Par référence à la figure 10, le masque 100 dont la surface est hachurée, est délimité par un contour 101 curviligne de forme sensiblement ovoïde.

Une partie de ce contour forme une ligne 108 de démarcation séparant le masque 100 d'une bande prolongatrice 104 s'étendant le long de la ligne-courbe 108.

Une pluralité de découpes 109 sont formées dans la feuille formant le masque 100 et la bande 104, qui s'étendent selon la ligne 108 et provoquent un affaiblissement de la feuille selon cette ligne en vue de faciliter la séparation de la bande 104 et du masque 100 selon cette ligne 108.

La bande 104 est percée de deux orifices 107 au travers desquels peuvent s'étendrent deux tiges d'un support de masques (non représenté).

Outre la ligne courbe 108, trois segments rectilignes 106a, 106b, 106c, délimitent la bande 104 et facilitent la mise en butée du dispositif 110 de masquage contre une paroi (non représentée), par appui de la tranche de la feuille s'étendant le long de ces tronçons, et facilitent par conséquent la manipulation, le conditionnement, le stockage et la discrimination visuelle de plusieurs dispositifs empilés.

Par référence à la figure 11, le masque 120 dont la surface est hachurée, est délimité par un contour 130 curviligne en forme de haricot.

L'intégralité de ce contour forme une ligne de démarcation séparant le masque 120 d'un cadre prolongateur 105 qui s'étend entre le contour 130 (interne) et un contour externe rectangulaire formé de quatre segments rectilignes 106a, 106b, 106c, 106d.

Le contour 130 servant de ligne de démarcation est muni de perforations 109 régulièrement espacées.

Le dispositif 110 de masquage se présente sous la forme d'une bande 2000 continue de papier s'étendant le long d'un axe 135, dont une portion est illustrée figure 11, qui comporte une pluralité de masques 120 identiques qui sont régulièrement espacés le long de cet axe, et autant de cadres 105 prolongeant les masques.

Chaque masque peut être plié selon un axe médian 136 lorsque la bande 2000 est pliée en accordéon selon les axes 136 et 137 ; les portions rectilignes 106a et 106c du contour du cadre 105, qui s'étendent selon les axes 137 orthogonaux à l'axe 135 et qui séparent deux cadres adjacents, sont de préférence affaiblies par des perforations ou découpes telles que celles repérées 109.

Par référence à la figure 12, le colis 110 est constitué de trois masques 121, 122 et 123 empilés dont les contours respectifs 131, 132 et 133 sont en partie curvilignes.

Chacun de ces masques est respectivement prolongé par une bande 104 dont un bord 106 est rectiligne et qui comporte deux orifices 107 ; pour faciliter le transport et le conditionnement, les bandes 104 sont réunies par des agrafes 111, et leurs portions rectilignes 106 de contour respectives sont superposées (alignées verticalement).

Le cas échéant après extraction des agrafes 111, les masques et leurs bandes associées peuvent être stockées à plat dans un atelier de réparation automobile, dans les compartiments parallélépipédiques superposés 141, 142, 143 d'un meuble 144 de rangement de masques (figure 13), les portions rectilignes 106 de contour des bandes étant en butée contre une paroi latérale verticale 145 à 147 respective de chaque compartiment dont la forme et les dimensions sont respectivement adaptés à chacun des masques 121 à 123.

De préférence, pour la fabrication de masques selon l'invention, on forme une pile d'une pluralité de feuilles dudit matériau, puis on coupe simultanément, de préférence par action d'un jet de liquide (en particulier d'eau) ou d'un faisceau laser, ladite pluralité de feuilles empilées de façon à obtenir une pluralité de masques identiques le cas échéant prolongés par lesdites bandes ou portions prolongatrices ; alternativement, la coupe le long du contour du masque peut être effectuée par oxycoupage, par poinçonnage ou plasma.

## Revendications

1. Masque (9 à 14, 50, 100, 120, 121, 122, 123) de protection d'une partie vitrée ou bombée d'un véhicule, qui est réalisé dans un matériau en feuille, dont le contour (101, 130, 131, 132, 133) est en partie au moins curviligne, **caractérisé en ce que** la masse surfacique du matériau en feuille est située dans une plage allant de 20 à 80 g/m², **en ce que** le masque est prolongé le long d'un de ses bords affaibli par des perforations ou découpes (109), par une portion ou bande prolongatrice détachable, **en ce que** le matériau est choisi parmi un papier simili sulfurisé ou un papier kraft couché sur ses deux faces en polyéthylène, et **en ce que** l'épaisseur (119) du matériau en feuille est inférieure à 200 microns.

2. Masque selon la revendication 1 dont la totalité du contour est curviligne.

3. Masque selon l'une quelconque des revendications 1 ou 2, dans lequel le matériau en feuille présente, sur ses deux faces (102, 103), une résistance élevée à la pénétration de substances aqueuses ou huileuses et de solvants.

4. Masque selon l'une quelconque des revendications 1 à 3, qui est prolongé le long d'un de ses bords curvilignes par une portion ou bande prolongatrice (104, 105) détachable présentant une portion (106) de contour rectiligne.

5. Masque selon l'une quelconque des revendications 1 à 4 dans lequel ladite portion ou bande prolongatrice est percée d'un ou plusieurs orifices (107) permettant le passage de tige(s) d'un support de masques.

6. Dispositif (110) de masquage de parties vitrées ou bombées d'un véhicule qui comporte une pluralité de masques selon l'une quelconque des revendications 1 à 5, ainsi que des moyens (111) de réunion pour former un colis de masques empilés.

7. Dispositif selon la revendication 6 dans lequel lesdits moyens de réunion comportent un sachet souple enveloppant lesdits masques et lesdites portions ou bandes prolongatrices.

8. Dispositif selon la revendication 6 ou 7 dans lequel lesdits moyens de réunion comportent des agrafes (111) ou de la colle solidarisant lesdits masques par leurs portions prolongatrices.

9. Dispositif selon l'une quelconque des revendications 6 à 8, dans lequel au moins un des masques est plié.

10. Article à usage unique de marouflage d'une partie vitrée d'un véhicule de transport routier, ferroviaire ou aérien, pour protéger une surface externe gauche de ladite partie vitrée de salissures susceptibles de résulter de la peinture d'une partie non vitrée du véhicule, article consistant essentiellement en une feuille d'un matériau ingraissable sur ses deux faces, de masse surfacique située dans une plage allant de 20 à 80 g/m², ledit article comportant un masque (9 à 14, 50, 100, 120 à 123) selon l'une des revendications 1 à 5, ledit masque étant dénué d'adhésif, une partie au moins du contour du masque étant curviligne, l'épaisseur du matériau en feuille étant inférieure à 200 microns, le matériau étant choisi parmi un papier simili sulfurisé ou un papier kraft couché sur ses deux faces en polyéthylène.

11. Bande (1) de papier de masquage d'une partie vitrée ou bombée d'un véhicule **caractérisée en ce qu'**elle comporte une pluralité de masques selon l'une des revendications 1 à 5, lesdits masques (9 à 14, 50, 100, 120 à 123) étant identiques, de forme adaptée à celle de ladite partie, et d'une pluralité de portions (27, 28, 36, 37, 51, 104, 105) affaiblies de liaison séparant deux masques adjacents, **en ce que** le contour des dits masques est en partie au moins curviligne, et **en ce que** son grammage est situé dans une plage allant de 20 à 80 g/m², le matériau constitutif de la bande présentant une épaisseur inférieure à 200 microns, et étant choisi parmi un papier simili sulfurisé ou un papier kraft couché sur ses deux faces en polyéthylène.

12. Bande selon la revendication 11, qui est enroulée sur un mandrin pour former un rouleau (3).

13. Bande selon l'une quelconque des revendications 11 ou 12, qui comporte en outre au moins une lisière (25, 26) latérale détachable, et dans laquelle le rapport de la largeur (53) des portions de liaison et des lisières à la dimension moyenne d'un masque, est inférieur à 10⁻¹, en particulier situé dans une plage allant de 10⁻² à 10⁻⁴.

14. Bande selon l'une quelconque des revendications 11 à 13, dans laquelle les masques sont affleurants le long d'un des bords (5, 6) de ladite bande (1).

15. Bande selon l'une quelconque des revendications 11 à 14 qui comporte des masques (10a, 10b, 13a, 13b, 14) disposés tête-bêche deux à deux, et qui comporte une pluralité de premiers masques identiques (11a, 11b) qui sont disposés alternativement avec une pluralité de deuxièmes masques identiques (12a à 12d) et différents desdits premiers masques.

16. Bande selon l'une quelconque des revendications 11 à 15, dans laquelle les portions affaiblies de liaison comportent des perforations ou des coupes discontinues s'étendant le long de tronçons transversaux (29 à 35) et/ou obliques, rectilignes ou curvilignes.

17. Bande selon l'une quelconque des revendications 11 à 16, dans laquelle le papier présente une capacité d'absorption de produits liquides ou pâteux qui est sensiblement identique sur ses deux faces.

18. Bande (1) selon l'une quelconque des revendications 11 à 17, qui est conformée en un rouleau (3) de largeur inférieure ou égale à 1 m et de longueur inférieure à 200 m.

19. Procédé de fabrication d'un masque selon l'une quelconque des revendications 1 à 5 ou d'un article selon la revendication 10, dans lequel on forme une pile d'une pluralité de feuilles d'un matériau dont la masse surfacique est située dans une plage allant de 20 à 80 g/m², puis on coupe simultanément, par action d'un jet de liquide (eau) ou d'un faisceau laser, ladite pluralité de feuilles empilées de façon à obtenir une pluralité de masques ou articles identiques.

## Patentansprüche

1. Abdeckung (9 bis 14, 50, 100, 120, 121, 122, 123) zum Schutz eines verglasten oder gewölbten Teils eines Fahrzeugs, die aus einem Folienmaterial hergestellt ist, dessen Umriss (101, 130, 131, 132, 133) zumindest zum Teil gekrümmt ist, **dadurch gekennzeichnet, dass** die flächenbezogene Masse des Folienmaterials in einem Bereich von 20 bis 80 g/m² liegt, dass die Abdeckung vorzugsweise entlang eines ihrer durch Perforationen oder Ausschnitte (109) geschwächten Ränder von einem ablösbaren Verlängerungsabschnitt oder -band verlängert wird, dass das Material aus einem Pergamentersatzpapier oder einem auf seinen beiden Seiten mit Polyethylen beschichtetem Kraftpapier ausgewählt wird, und dass die Dicke (119) des Folienmaterials unter 200 µm liegt.

2. Abdeckung nach Anspruch 1, deren gesamter Umriss gekrümmt ist.

3. Abdeckung nach einem der Ansprüche 1 oder 2, wobei das Folienmaterial auf seinen beiden Flächen (102, 103) eine hohe Festigkeit gegenüber dem Eindringen von wässrigen oder öligen Substanzen und Lösungsmitteln aufweist.

4. Abdeckung nach einem der Ansprüche 1 bis 3, die entlang eines ihrer gekrümmten Ränder von einem lösbaren Verlängerungsabschnitt oder -band (104, 105) verlängert wird, der (das) einen Abschnitt (106) mit geradlinigem Umfang aufweist.

5. Abdeckung nach einem der Ansprüche 1 bis 4, wobei der Verlängerungsabschnitt oder das Verlängerungsband eine oder mehrere Öffnungen (107) aufweist, die den Durchgang einer Stange (von Stangen) eines Abdeckungsträgers ermöglichen.

6. Vorrichtung (110) zur Abdeckung von verglasten oder gewölbten Teilen eines Fahrzeugs, die mehrere Abdeckungen nach einem der Ansprüche 1 bis 5 sowie Vereinigungsmittel (111) aufweist, um ein Paket von gestapelten Abdeckungen zu bilden.

7. Vorrichtung nach Anspruch 6, bei der die Vereinigungsmittel eine geschmeidige Tasche aufweisen, die die Abdeckungen und die Verlängerungsabschnitte oder -bänder umhüllt.

8. Vorrichtung nach Anspruch 6 oder 7, bei der die Vereinigungsmittel Klammern (111) oder Klebstoff aufweisen, die die Abdeckungen an ihren Verlängerungsabschnitten fest miteinander verbinden.

9. Vorrichtung nach einem der Ansprüche 6 bis 8, bei der mindestens eine der Abdeckungen gefaltet ist.

10. Einweg-Artikel zur Abdeckung eines verglasten Teils eines Straßentransport-, Schienen- oder Luftfahrzeugs, um eine linke Außenfläche des verglasten Teils vor Verschmutzungen zu schützen, die aus dem Lackieren eines nicht verglasten Teils des Fahrzeugs entstehen können, wobei der Artikel hauptsächlich aus einer Folie aus einem auf seinen beiden Flächen fettdichten Material besteht, mit einer flächenbezogenen Masse in einem Bereich von 20 bis 80 g/m², wobei der Artikel eine Abdeckung (9 bis 14, 50, 100, 120 bis 123) nach einem der Ansprüche 1 bis 5 aufweist, wobei die Abdeckung keinen Klebstoff aufweist, wobei mindestens ein Teil des Umrisses der Abdeckung gekrümmt ist, wobei die Dicke des Folienmaterials unter 200 µm liegt, wobei das Material aus einem Pergamentersatzpapier oder einem auf seinen beiden Flächen mit Polyethylen beschichteten Kraftpapier ausgewählt wird.

11. Band (1) eines Abdeckungspapiers für einen verglasten oder gewölbten Teil eines Fahrzeugs, **dadurch gekennzeichnet, dass** es mehrere Abdeckungen nach einem der Ansprüche 1 bis 5 aufweist, wobei die Abdeckungen (9 bis 14, 50, 100, 120 bis 123) gleich und von einer an den Fahrzeugteil angepassten Form sind und mehrere geschwächte Verbindungsabschnitte (27, 28, 36, 37, 51, 104, 105) aufweisen, die zwei benachbarte Abdeckungen trennen, dass der Umriss der Abdeckungen zumindest zum Teil gekrümmt ist, und dass sein Flächengewicht in einem Bereich von 20 bis 80 g/m² liegt, wobei das das Band bildende Material eine Dicke von weniger als 200 µm aufweist und aus einem Pergamentersatzpapier oder einem auf seinen beiden Flächen mit Polyethylen beschichteten Kraftpapier ausgewählt wird.

12. Band nach Anspruch 11, das auf einen Dorn aufgewickelt wird, um eine Rolle (3) zu bilden.

13. Band nach einem der Ansprüche 11 oder 12, das außerdem mindestens eine ablösbare seitliche Randleiste (25, 26) aufweist und bei dem das Verhältnis der Breite (53) der Verbindungsabschnitte und der Randleisten zur mittleren Abmessung einer Abdeckung unter 10⁻¹ liegt, insbesondere in einem Bereich von 10⁻² bis 10⁻⁴.

14. Band nach einem der Ansprüche 11 bis 13, bei dem die Abdeckungen einander entlang eines der Ränder (5, 6) des Bands (1) bündig berühren.

15. Band nach einem der Ansprüche 11 bis 14, das Abdeckungen (10a, 10b, 13a, 13b, 14), die paarweise Kopf bei Fuß angeordnet sind, und mehrere erste gleiche Abdeckungen (11a, 11b) aufweist, die abwechselnd mit mehreren zweiten gleichen Abdeckungen (12a bis 12d) angeordnet sind, die sich von den ersten Abdeckungen unterscheiden.

16. Band nach einem der Ansprüche 11 bis 15, bei dem die geschwächten Verbindungsabschnitte Perforationen oder unterbrochene Schnitte aufweisen, die sich entlang von Querabschnitten (29 bis 35) und/oder schrägen, geradlinigen oder gekrümmten Abschnitten erstrecken.

17. Band nach einem der Ansprüche 11 bis 16, bei dem das Papier eine Absorptionsfähigkeit für flüssige oder pastöse Produkte aufweist, die auf seinen beiden Flächen im wesentlichen gleich ist.

18. Band (1) nach einem der Ansprüche 11 bis 17, das als eine Rolle (3) mit einer Breite von weniger als oder gleich 1 m und einer Länge von weniger als 200 m aus gebildet ist.

19. Verfahren zur Herstellung einer Abdeckung nach einem der Ansprüche 1 oder 5 oder eines Artikels nach Anspruch 10, bei dem ein Stapel von mehreren Folien aus einem Material geformt wird, dessen flächenbezogene Masse in einem Bereich von 20 bis 80 g/m² liegt, und dann gleichzeitig durch Einwirkung eines Flüssigkeitsstrahls (Wasser) oder eines Laserstrahls die mehreren gestapelten Folien so geschnitten werden, dass man mehrere gleiche Abdeckungen oder Artikel erhält.

## Claims

1. Mask (9 to 14, 50, 100, 120, 121, 122, 123) for protecting a glazed or convex part of a vehicle, which is made of a sheet material, the outline (101, 130, 131, 132, 133) of which is curvilinear, at least in part, **characterised in that** the weight per unit area of the sheet material lies within a range from 20 to 80 g/m², **in that** the mask is preferably extended, along one of its edges which is weakened by perforations or cuts (109), by a detachable extension portion or strip, **in that** the material is chosen from a greaseproof paper or a kraft paper covered on both sides with polyethylene, and **in that** the thickness (119) of the sheet material is less I than 200 microns.

2. Mask according to Claim 1, the entire outline of which is curvilinear.

3. Mask according to either one of Claims 1 and 2, in which the sheet material has, on both sides (102, 103), a high resistance to penetration by aqueous or oily substances and solvents.

4. Mask according to any one of Claims 1 to 3, which is extended along one of its curvilinear edges by a detachable extension portion or strip (104, 105) having a portion (106) of rectilinear outline.

5. Mask according to any one of Claims 1 to 4, in which the said extension portion or strip is pierced by one or more orifices (107) permitting the passage of rod(s) of a mask support.

6. Device (110) for masking glazed or convex parts of a vehicle, which comprises a plurality of masks according to any one of Claims 1 to 5, as well as means (111) for uniting them to form a package of stacked masks.

7. Device according to Claim 6, in which the said uniting means comprise a flexible bag covering the said masks and the said extension portions or strips.

8. Device according to Claim 6 or 7, in which the said uniting means comprise staples (111) or adhesive joining the said masks together via their extension portions.

9. Device according to any one of Claims 6 to 8, in which at least one of the masks is folded.

10. Single-use article for papering a glazed part of a road, rail or air transport vehicle in order to protect a skew outer surface of the said glazed part from stains that might result from painting a non-glazed part of the vehicle, the article essentially consisting of a sheet of material that is greaseproof on both sides, having a weight per unit area lying within a range from 20 to 80 g/m², the said article comprising a mask (9 to 14, 50, 100, 120 to 123) according to one of Claims 1 to 5, the said mask being free from adhesive, at least a part of the outline of the mask being curvilinear, the thickness of the sheet material being less than 200 microns, the material being chosen from a greaseproof paper or a kraft paper covered on both sides with polyethylene.

11. Strip (1) of paper for masking a glazed or convex part of a vehicle, **characterised in that** it comprises a plurality of masks according to one of Claims 1 to 5, the said masks (9 to 14, 50, 100, 120 to 123) being identical, of a shape matching that of the said part, and a plurality of weakened connecting portions (27, 28, 36, 37, 51, 104, 105) separating two adjacent masks, **in that** the outline of the said masks is curvilinear, at least in part, and **in that** its grammage lies within a range from 20 to 80 g/m², the material of which the strip is composed having a thickness less than 200 microns, and being chosen from a greaseproof paper or a kraft paper covered on both sides with polyethylene.

12. Strip according to Claim 11, which is wound on a core to form a roll (3).

13. Strip according to either one of Claims 11 and 12, which further comprises at least one detachable side margin (25, 26), and in which the ratio of the width (53) of the connecting portions and the margins to the mean dimension of a mask is less than 10⁻¹, and in particular lies within a range from 10⁻² to 10⁻⁴.

14. Strip according to any one of Claims 11 to 13, in which the masks are flush along one of the edges (5, 6) of the said strip (1).

15. Strip according to any one of Claims 11 to 14, which comprises masks (10a, 10b, 13a, 13b, 14) disposed head to foot in pairs, and which comprises a plurality of identical first masks (11a, 11b) disposed in alternation with a plurality of identical second masks (12a to 12d) that are different from the said first masks.

16. Strip according to any one of Claims 11 to 15, in which the weakened connecting portions comprise perforations or discontinuous cuts extending along rectilinear or curvilinear transverse and/or oblique segments (29 to 35).

17. Strip according to any one of Claims 11 to 16, in which the paper has a substantially identical capacity to absorb liquid or pasty substances on both sides.

18. Strip (1) according to any one of Claims 11 to 17, shaped as a roll (3) of width less than or equal to 1 m and of length less than 200 m.

19. Method of manufacturing a mask according to any one of Claims 1 to 5 or an article according to Claim 10, in which a stack of a plurality of sheets of a material whose weight per unit area lies within a range from 20 to 80 g/m² is formed, the said plurality of stacked sheets are then cut simultaneously, by the action of a jet of liquid (water) or of a laser beam so as to obtain a plurality of identical masks or articles.
